# EUROPÄISCHE PATENTSCHRIFT

(11) **EP 2 366 947 B1**
(45) Veröffentlichungstag und Bekanntmachung des Hinweises auf die Patenterteilung: **16.03.2016**
(21) Anmeldenummer: 11000278.9
(22) Anmeldetag: 14.01.2011
(51) Int. Cl.: F21V 14/02, F21V 19/02, F21V 21/30, F21Y 105/00

(54) **Beleuchtungseinheit**
Lighting unit
Unité d'éclairage

(30) Priorität: 18.03.2010 DE 202010003789 U
(43) Veröffentlichungstag der Anmeldung: 21.09.2011
(73) Patentinhaber: Naber Holding GmbH & Co. KG, 48529 Nordhorn (DE)
(72) Erfinder: Naber, Hans-Joachim, 48527 Nordhorn (DE); Antons, Michael, 06114 Halle/ Saale (DE)
(74) Vertreter: Angerhausen, Christoph

(56) Entgegenhaltungen:
- EP-A1- 2 138 755
- EP-A2- 2 128 516
- DE-A1- 19 917 401
- JP-A- 2006 114 395
- JP-A- 2006 147 428
- JP-A- 2010 009 886
- US-A1- 2001 040 801
- US-A1- 2003 107 884

## Beschreibung

Die Erfindung betrifft eine Beleuchtungseinheit, insbesondere eine unterbaufähige Beleuchtungseinheit, die einen flächigen Körper mit einer Aussparung zur Aufnahme eines flächigen Leuchtelements und ein flächiges Leuchtelement aufweist, das eine Oberfläche besitzt, welche in einer ersten Stellposition der Beleuchtungseinheit mit einer Oberfläche des Körpers in einer Ebene liegt, wobei das Leuchteelement verschwenkbar ist, so dass die Oberflächen von Leuchtelement und Körper in einer zweiten Stellposition der Beleuchtungseinheit einen Winkel einschließen und das Leuchtelement um eine Achse verschwenkbar ist, welche parallel zu der Oberfläche des Körpers verläuft. Diese Beleuchtungseinheiten weisen die Eigenschaft auf, auch nachträglich, beispielsweise als zusätzliche Lichtquelle, montiert werden zu können. Eine derartige Beleuchtungseinheit ist aus der JP 2006 114 395 A bekannt. Ähnliche Beleuchtungseinheiten beschreiben auch die JP 2010 009 886 A und die EP 2 128 516 A2.

Das Nachrüsten von Leuchtmitteln wird grundsätzlich dadurch erschwert, dass zum einen häufig im Nachhinein nur unter erheblichem Aufwand die für den Betrieb des Leuchtmittels notwendige Energiezufuhr bereitgestellt werden kann, und zum anderen dadurch, dass diese Leuchtmittel, wenn sie beispielsweise an Möbeln befestigt werden sollen, welche aus brennfähigem Material bestehen, über eine thermische Isolierung verfügen müssen, damit die Wärmeentwicklung des Leuchtmittels nicht das Möbel beeinträchtigt.

Aus dem Stand der Technik sind mittlerweile Leuchtmittel bekannt, welche einerseits eine praxisgerechte Lichtausbeute aufweisen, andererseits jedoch nicht mehr im Betrieb die von Glühlampen bekannte Hitzeentwicklung aufweisen. Aufgrund des damit einhergehenden vergleichsweise viel höheren Wirkungsgrades dieser Leuchtmittel, ist es sogar möglich, diese mit Batterien oder Akkumulatoren zu betreiben. Besonders hervorzuheben aus dieser Gruppe neuartiger Leuchtmittel sind die großflächigen LED-Leuchtmittel der Firma ElectraLED^{®}.

Es ist somit die Aufgabe der Erfindung, ausgehend von dem bekannten Stand der Technik eine Beleuchtungseinheit vorzuschlagen, welche nicht mehr die hohe Wärmeentwicklung bekannter Beleuchtungseinheiten aufweist, aufwendige thermische Isolierungsmaßnahmen verzichtbar macht und sich darüber hinaus in zumindest einer Stellposition durch eine kompakte Bauform und geringe Bauhöhe auszeichnet.

Diese Aufgabe wird von einer Beleuchtungseinheit gelöst, bei der die Verschwenkbarkeit des Leuchtelements dadurch erreicht wird, dass die Aussparung von einem Halterahmen gebildet wird, welcher um eine Achse verschwenkbar ist, die parallel zu der Oberfläche des Körpers verläuft und welche eine Passante des Halterahmen ist, wobei in der ersten Stellposition der Beleuchtungseinheit der Halterahmen die Aussparung formschlüssig ausfüllt und die Oberflächen des Leuchtelements und des Körpers mit einer Oberfläche des Halterahmens in der Ebene liegen.

Wenn bei der vorliegenden Erfindung von einer "flächigen" Bauform die Rede ist, sind davon sämtliche Geometrien umfasst, bei denen sich zwei räumliche Dimensionen mindestens doppelt so weit erstrecken, wie eine dritte räumliche Dimension. Bei der vorliegenden Erfindung betrifft dies insbesondere den Körper der Beleuchtungseinheit, in welcher das Leuchtelement aufgenommen werden soll und das Leuchtelement selbst. Besonders bevorzugt ist vorgesehen, dass sich der Körper und das Leuchtelement in der dritten räumlichen Dimension zumindest annähernd gleich weit erstrecken. Bei einer solchen Ausführungsform ist es möglich, dass der Körper in der dritten Dimension gerade nur so stark ausgeführt werden muss, dass das flächige Leuchtelement in zumindest einer Stellposition der Beleuchtungseinheit vollständig in der Aussparung des Körpers versenkbar ist.

Wenn bei der vorliegenden Erfindung von der Oberfläche des Leuchtelementes die Rede ist, ist stets die lichtemittierende Fläche des Leuchtelementes gemeint.

Umfasst das Leuchtelement lediglich die aus dem Stand der Technik bekannten LEDbasierten flächigen Leuchtmittel mit geringer Wärmeenwicklung, so ist es möglich, dass die letztgenannte Ausführungsform der Beleuchtungseinheit auch an der der lichtemittierenden Oberfläche des Leuchtelements abgewandten Seite unmittelbar an wärmeempfindliche Gegenstände, wie zum Beispiel Möbel, montierbar ist, ohne dass eine Beeinträchtigung des Möbels zu befürchten wäre.

Aufgrund der genannten Vorteile neuartiger LED-basiertet Leuchtmittel ist es somit möglich dass die Anforderungen an die Beschaffenheit des Körpers mit der Aussparung zur Aufnahme des Leuchtelements darauf beschränkt werden können, dass dieser das Leuchtmittel an einem gewünschten Ort, beispielsweise einem Möbel, hält und optisch ansprechend verpackt. Der Körper hat jedoch nicht mehr die Aufgabe, die Wärmeentwicklung des Leuchtelements von einem Untergrund, auf dem die Beleuchtungseinheit befestigt ist, fernzuhalten, so dass sich erfindungsgemäße Beleuchtungseinheiten durch ihre besonders flache Bauform auszeichnen.

Erfindungswesentlich ist jedoch, dass das Leuchtelement eine Stellposition einnehmen kann, bei welcher α = 0° beträgt, also die Oberfläche des Leuchtelements mit einer Oberfläche des Körpers in einer Ebene liegt.

Die beschriebene Anordnung der Verschwenkachse ist schon allein deshalb zu bevorzugen, da sie es ermöglicht, dass das Leuchtelement einerseits die Stellposition einnehmen kann, bei der die Oberfläche des Leuchtelements und eine Oberfläche des Körpers in einer gemeinsamen Ebene liegen, andererseits jedoch das Leuchtelement aus dieser Stellposition herausgeschwenkt werden kann, um beispielsweise die Lichtstrahlrichtung der Beleuchtungseinheit an die Bedürfnisse eines Benutzers anzupassen.

Der Halterahmen kann insbesondere den Zweck erfüllen, diejenigen Bereiche des Leuchtelements abzudecken, welche nicht von der lichtemittierenden Fläche des Leuchtelements eingenommen werden, um das Leuchtelement und damit die gesamte Beleuchtungseinheit optisch ansprechender zu gestalten. Bei einer Ausführungsform der Beleuchtungseinheit ist die Oberfläche des Leuchtelements im Wesentlichen kreissymmetrisch. Folglich weist auch die Aussparung zur Aufnahme des Leuchtelements eine Geometrie auf, welche dazu geeignet ist, das vorbenannte Leuchtelement form- oder kraftschlüssig aufzunehmen, unter der Maßgabe, dass die Beleuchtungseinheit stets eine Stellposition einnehmen kann, in der eine Oberfläche des Körpers mit der Oberfläche des Leuchtelements in einer Ebene liegt.

Vorteilhafte Ausführungsformen der Erfindung sind Gegenstand der nachfolgenden Figuren. Dabei zeigt:
- Figur 1: eine perspektivische Ansicht einer Ausführungsform der Erfindung in einer ersten Stellposition; und
- Figur 2: eine Seitenansicht der Beleuchtungseinheit gemäß Figur 1 in einer zweiten Stellposition.

Figur 1 zeigt eine Ausführungsform der erfindungsgemäßen Beleuchtungseinheit, bei der das Leuchtelement 3 in einen Halterahmen 8 integriert ist, welcher wiederum über eine Achse 7 an dem Körper 1 angelenkt ist. Dargestellt ist eine Stellposition der Beleuchtungseinheit, in welcher die Oberfläche 4 des Leuchtelements 3 und die Oberfläche 5 des Körpers 1 nicht in einer gemeinsamen Ebene liegen. Es ist jedoch zu erkennen, dass, wenn der Halterahmen 8 um die Achse 7 in Richtung Körper 1 geschwenkt wird, sowohl die Oberfläche 9 des Halterahmens 8 als auch die Oberflächen 4 und 5 des Leuchtelements 3 bzw. des Körpers 1 eine gemeinsame Ebene einnehmen können. Bei der dargestellten Ausführungsform würde in der vorbeschriebenen Stellposition der Beleuchtungseinheit der Halterahmen 8 die Aussparung 2 formschlüssig ausfüllen.

Figur 2 zeigt die Beleuchtungseinheit gemäß Figur 1 in einer Draufsicht sowie in einer Stellposition, in welcher die Oberflächen 4, 5, 9 in einer gemeinsamen Ebene liegen, also den Fall, wenn der Halterahmen 8 samt Leuchtelement 3 in der nicht sichtbaren Aussparung 2 formschlüssig aufgenommen ist.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Beleuchtungseinheit, die einen flächigen Körper (1) mit einer Aussparung (2) zur Aufnahme eines flächigen Leuchtelements (3) und ein flächiges Leuchtelement (3) aufweist, das eine Oberfläche (4) besitzt, welche in einer ersten Stellposition der Beleuchtungseinheit mit einer Oberfläche (5) des Körpers (1) in einer Ebene (6) liegt, wobei das Leuchteelement (3) verschwenkbar ist, so dass die Oberflächen (4, 5) von Leuchtelement (3) und Körper (1) in einer zweiten Stellposition der Beleuchtungseinheit einen Winkel α einschließen und das Leuchtelement (3) um eine Achse (7) verschwenkbar ist, welche parallel zu der Oberfläche (5) des Körpers (1) verläuft, **dadurch gekennzeichnet, dass** die Verschwenkbarkeit des Leuchtelements (3) dadurch erreicht wird, dass die Aussparung (2) von einem Halterahmen (8) gebildet wird, welcher um eine Achse (7) verschwenkbar ist, die parallel zu der Oberfläche (5) des Körpers (1) verläuft und welche eine Passante des Halterahmens (8) ist, wobei in der ersten Stellposition der Beleuchtungseinheit der Halterahmen (8) die Aussparung formschlüssig ausfüllt und die Oberflächen (4, 5) des Leuchtelements (3) und des Körpers (1) mit einer Oberfläche (9) des Halterahmens (8) in der Ebene (6) liegen.

2. Beleuchtungseinheit nach Anspruch 1, **dadurch gekennzeichnet, dass** sich der Körper (1) und das Leuchtelement (3) jeweils in einer ersten und einer zweiten räumliche Dimension mindestens doppelt so weit erstrecken, wie in einer dritten räumlichen Dimension.

3. Beleuchtungseinheit nach Anspruch 2, **dadurch gekennzeichnet, dass** sich der Körper (1) und das Leuchtelement (3) in der dritten räumlichen Dimension zumindest annähernd gleich weit erstrecken.

4. Beleuchtungseinheit nach einem der Ansprüche 1 bis 3, **dadurch gekennzeichnet, dass** das Leuchtelement (3) vollständig in der Aussparung (2) aufgenommen wird.

5. Beleuchtungseinheit nach Anspruch 1, **dadurch gekennzeichnet, dass** die Oberfläche (4) des Leuchtelements (3) im Wesentlichen kreissymmetrisch ist.

## Claims

1. A lighting unit, which comprises a flat body (1) having a recess (2) for accommodating a flat lamp element (3), and a flat lamp element (3), one surface (4) of which is located in the same plane (6) as a surface (5) of the body (1) when the lighting unit is in a first position, wherein the lamp element (3) is capable of pivoting such that the surfaces (4, 5) of lamp element (3) and body (1) form an angle α when the lighting unit is in a second adjustment position, and the lamp element (3) is capable of pivoting around an axis (7) that extends parallel to the surface (5) of the body (1), **characterized in that** the pivotability of the lamp element (3) is achieved **in that** the recess (2) is formed by a holding frame (8), which is capable of pivoting around an axis (7) that extends parallel to the surface (5) of the body (1) and forms a passant line relative to the holding frame (8), wherein when the lighting unit is in the first adjustment position, the holding frame (8) fills the recess in a form-fitting manner and the surfaces (4, 5) of the lamp element (3) and of the body (1) lie within the plane (6) along with a surface (9) of the holding frame (8).

2. The lighting unit according to claim 1, **characterized in that** the body (1) and the lamp element (3) each extend at least twice as long in a first and a second spatial dimension as in a third spatial dimension.

3. The lighting unit according to claim 2, **characterized in that** the body (1) and the lamp element (3) extend at least approximately the same length in the third spatial dimension.

4. The lighting unit according to any one of claims 1 to 3, **characterized in that** the lamp element (3) is accommodated fully within the recess (2).

5. The lighting unit according to claim 1, **characterized in that** the surface (4) of the lamp element (3) is substantially circular symmetrical.

## Revendications

1. Unité d'éclairage qui comprend un corps plat (1) avec un évidement (2) pour le logement d'un élément d'éclairage plat (3) et un élément d'éclairage plat (3) qui présente une surface (4) qui se trouve, dans une première position de réglage de l'unité d'éclairage, avec une surface (5) du corps (1), dans un plan (6), l'élément d'éclairage (3) étant pivotant de façon à ce que les surfaces (4, 5) de l'élément d'éclairage (3) et du corps (1) forment, dans une deuxième position de réglage de l'unité d'éclairage, un angle a et l'élément d'éclairage (3) peut être pivoté autour d'un axe (7), qui s'étend parallèlement à la surface (5) du corps (1), **caractérisée en ce que** la capacité de pivotement de l'élément d'éclairage (3) est obtenue grâce au fait que l'évidement (2) est formé par un châssis de maintien (8) qui peut être pivoté autour d'un axe (7), qui s'étend parallèlement à la surface (5) du corps (1) et qui traverse le châssis de maintien (8), le châssis de maintien (8) remplissant l'évidement par complémentarité de forme dans la première position de réglage de l'unité d'éclairage et les surfaces (4, 5) de l'élément d'éclairage (3) et du corps (1) se trouvant, avec une surface (9) du châssis de maintien (8) dans le plan (6).

2. Unité d'éclairage selon la revendication 1, **caractérisée en ce que** le corps (1) et l'élément d'éclairage (3) s'étendent chacun dans une première et une deuxième dimension spatiale, sur au moins le double par rapport à une troisième dimension spatiale.

3. Unité d'éclairage selon la revendication 2, **caractérisée en ce que** le corps (1) et l'élément d'éclairage (3) s'étendent au moins approximativement aussi loin dans la troisième dimensions spatiale.

4. Unité d'éclairage selon l'une des revendications 1 à 3, **caractérisée en ce que** l'élément d'éclairage (3) est logé entièrement dans l'évidement (2).

5. Unité d'éclairage selon la revendication 1, **caractérisée en ce que** la surface (4) de l'élément d'éclairage (3) présente une symétrie essentiellement circulaire.
